# EUROPÄISCHE PATENTSCHRIFT

(11) **EP 4 041 959 B1**
(45) Veröffentlichungstag und Bekanntmachung des Hinweises auf die Patenterteilung: **07.06.2023**
(21) Anmeldenummer: 20816977.1
(22) Anmeldetag: 01.12.2020
(51) Int. Cl.: E04B 1/348, E04F 17/08, E04C 2/52

(54) **RAUMZELLE FÜR GEBÄUDE**
ROOM MODULES FOR BUILDINGS
MODULES DE PIÈCE POUR BÂTIMENTS

(30) Priorität: 02.12.2019 DE 102019132612
(43) Veröffentlichungstag der Anmeldung: 17.08.2022
(73) Patentinhaber: Binder Beteiligungs AG, 6263 Fügen (AT)
(72) Erfinder: BINDER, Matteo, 6263 Fügen (AT)
(74) Vertreter: Frick, Robert
(86) Internationale Anmeldenummer: PCT/EP2020/084098
(87) Internationale Veröffentlichungsnummer: WO 2021/110669

(56) Entgegenhaltungen:
- EP-A1- 3 480 380
- CH-A- 277 579
- US-A- 2 037 895
- US-A- 3 694 973

## Beschreibung

Die vorliegende Erfindung betrifft eine Raumzelle zur Verwendung bei der Errichtung von mehrgeschossigen Gebäuden in Systembauweise.

Im Stand der Technik ist es bekannt, mehrgeschossige Gebäude in Systembauweise unter Verwendung von Raumzellen zu fertigen, die Nasszellen und Installationen integrieren und vertikale Steigschächte aufweisen, durch die Kabel und Leitungen in die darüber und darunter liegenden Ebenen des Gebäudes geführt werden können.

Die Konstruktion der besagten Steigschächte stellt eine besondere Herausforderung dar. Sie sollen so konstruiert sein, dass der Zusammenschluss übereinanderliegender Raumzellen bei der Gebäudeerrichtung möglichst einfach erfolgen kann. Im fertigen Gebäude sollen die Steigschächte einfach zugänglich und wartungsfreundlich sein. Zudem müssen hohe Anforderungen an Schall- und Brandisolierung erfüllt werden.

In der EP 3 480 380 A1 ist ein Konzept mit zwei getrennten Steigschächten für Installationsleitungen einerseits und elektrische Kabel und Datenleitungen andererseits angedacht. Dieses Konzept ermöglicht einen sehr einfachen Zusammenschluss übereinanderliegender Raumzellen und ist zudem wartungsfreundlich. Durch eine gute Schall- und Brandschutzisolierung der vertikalen Schachtwände können gesetzliche Anforderungen in den meisten Ländern erfüllt werden.

Die Druckschrift US 2,037,895 offenbart ein Konzept zum Gebäudebau unter Verwendung von Raumzellen, wobei die Raumzellen auf einem Gerüst installiert werden. Die Verbindung der Leitungen und Rohre erfolgt in den Zwischenräumen zwischen den Raumzellen.

Aufgabe der Erfindung ist es, ein weiterentwickeltes Schachtkonzept für gattungsgemäße Raumzellen bereitzustellen, das den genannten Anforderungen noch besser gerecht wird, insbesondere mit Blick auf Brandschutzisolierung.

Vor diesem Hintergrund betrifft die Erfindung eine Raumzelle zur Verwendung bei der Errichtung von Gebäuden in Systembauweise, die einen Boden und Seitenwände aufweist, zwischen denen ein Nutzbereich eingeschlossen ist, wobei es sich bei den tragenden Bestandteilen einiger und vorzugsweise aller Seitenwände um Brettsperrholzplatten handelt, und wobei die Raumzelle einen Schachtbereich aufweist, durch den Kabel und Leitungen von unten nach oben durch die Raumzelle geführt werden können. Erfindungsgemäß ist vorgesehen, dass der Schachtbereich unten durch einen Schachtboden oder oben durch eine Schachtdecke begrenzt ist, wobei der Schachtboden oder die Schachtdecke einen stufenförmigen Absatz aufweist und im Bereich des Absatzes nach oben bzw. unten in den Schachtbereich hinein ragt, wobei in der durch den Absatz aus dem Schachtbereich ausgeklammerten Einwölbung ein Hohlraum definiert ist.

Der Absatz ragt ausgehend vom Niveau des Schachtbodens nach oben oder ausgehend vom Niveau der Schachtdecke nach unten in den Schachtbereich. Vorzugsweise ist der Absatz in Form einer Stufe ausgebildet, die zu einer Seite des Schachtes hin vom Schachtboden ansteigt bzw. von der Schachtdecke absinkt. Die typischerweise horizontale Deckfläche des Absatzes steht dann an einer Begrenzungswand des Schachtbereichs an. Neben der typischerweise horizontalen Deckfläche umfasst der Absatz je nach Anordnung im Schacht eine oder mehrere typischerweise vertikale Steigflächen, die gemeinsam mit der Deckfläche den stufenförmigen Absatz definieren.

Anhand der erfindungsgemäßen Ausbildung der Steigschächte kann erreicht werden, dass die Steigschächte einzelner übereinander gestapelter Raumzellen durch die Schachtböden sowie Deck- und Steigflächen der Absätze mit Blick auf eine Schall- und Brandausbreitung horizontal entkoppelt sind. Trotzdem verbleibt nach dem Aufeinandersetzen der benachbarten Raumzellen ein im neuen Geschoss liegender Freiraum, in dem Leitungen und Rohre der übereinanderliegenden Raumzellen in einfacher Weise verbunden werden können.

Brettsperrholz ist sehr steif und stabil. Es ist als lastabtragendes Baumaterial gut geeignet. Der Baustoff Holz ist umweltverträglich und erneuerbar. Er ist vergleichsweise kostengünstig, beständig und als Baustoff bei Kunden gefragt. Es kann vorgesehen sein, dass die Wände insgesamt aus Brettsperrholzplatten gefertigt sind, die einseitig oder beidseitig zumindest teilflächig beschichtet oder verkleidet sein können.

Der Schachtbereich durchläuft die Raumzelle vorzugsweise von unten bis oben und ist weiter vorzugsweise zwischen einer Seitenwand der Raumzelle und einer innerhalb der Raumzelle verlaufenden und den Schachtbereich vom Nutzbereich trennenden Schachtwand definiert. Er kann durch vertikale Zwischenwände in mehrere Bereiche unterteilt sein oder insgesamt als einzelner Schacht ausgebildet sein.

Vorzugsweise ist der Schachtbereich unten durch einen Schachtboden begrenzt ist, wobei der Schachtboden den stufenförmigen Absatz aufweist und im Bereich des Absatzes nach oben in den Schachtbereich hinein ragt.

Vorzugsweise ist der Schachtbereich im Falle von dessen Begrenzung nach unten durch einen Schachtboden nach oben hin offen und im Falle von dessen Begrenzung nach oben durch eine Schachtdecke nach unten hin offen.

Weiter vorzugsweise befinden sich der Schachtboden auf Niveau des Bodens der Raumzelle. In diesem Zusammenhang ist der Abschnitt des Schachtbodens gemeint, in welchem sich nicht der Absatz befindet. Der Absatz ragt ausgehend vom betreffenden Niveau nach oben in den Schachtbereich.

In einer weiterhin bevorzugten Ausführungsform der Erfindung ist die Raumzelle lastabtragend ausgebildet und hält einer vertikalen Belastung durch eine Gewichtskraft stand, die mehr als dem doppelten, vorzugsweise mehr als dem fünffachen und weiter vorzugsweise mehr als dem achtfachen ihres Eigengewichts entspricht. Die lastabtragenden Eigenschaften bezieht die Raumzelle aus den Seitenwänden, deren tragende Bestandteile durch Brettsperrholzplatten gebildet werden. Im Unterschied zu einer selbsttragenden Wand, die nur ihr eigenes Gewicht trägt und nicht durch andere Bauteile statisch belastbar ist, sind diese lastabtragenden Wände durch andere Gebäudeteile, beispielsweise eine auf die Raumzelle gesetzte weitere Raumzelle statisch belastbar.

Regelmäßig weist der Schachtbereich mehrere Steigleitungen und/oder Kabelrohre zur Aufnahme von Kabeln auf, wobei die Steigleitungen und/oder Kabelrohre den Schachtbereich im Bereich des Absatzes durchlaufen. Die Steigleitungen können in der Einbausituation als Wasserleitungen oder Lüftungsleitungen dienen. Die Kabelrohre können elektrische Kabel und Datenkabel umschließen.

Dabei kann vorgesehen sein, die Steigleitungen und/oder Kabelrohre den Absatz nach außen durchdringen und im Hohlraum Anschlusselemente zur Verbindung mit Steigleitungen und/oder Kabelrohren einer benachbarten Raumzelle aufweisen. Vorzugsweise wird der im Bodenbereich des Schachtbereichs befindliche Absatz nach unten durchdrungen, der Absatz im Schachtboden ragt von unten in den Schachtbereich hinein und die Einwölbung befindet sich unterhalb des Absatzes. Die Anschlusselemente befinden sich oberhalb des Niveaus des Schachtbodens. Konkret wird die typischerweise horizontale Deckfläche des Absatzes durchdrungen. Der horizontale Brandschutz bei Durchtritt der Steigleitungen und/oder Kabelrohre durch den Absatz wird vorzugsweise durch geprüfte Brandschutzelemente wie beispielsweise Brandschutzmanschetten sichergestellt.

Zudem kann dabei vorgesehen sein, dass an den Enden der Steigleitungen und/oder Kabelrohre Gegenanschlusselemente vorgesehen sind, die zu den Anschlusselementen im Hohlraum korrespondieren, wobei vorzugsweise vorgesehen ist, dass die Steigleitungen und/oder Kabelrohre bzw. deren Anschlusselement oben aus dem Schachtbereich nach außen und über das Niveau der Raumzelle hinaus ragen, oder von einer eingefahrenen Stellung, in der dies nicht der Fall ist, in eine ausgefahrene Stellung bewegt werden können, in der dies der Fall ist. Die Anschlusselemente befinden sich damit vorzugsweise oberhalb des Niveaus der Raumzelle.

Die Anschlusselemente und Gegenanschlusselemente können so ausgebildet sein, dass sie reversibel und vorzugsweise werkzeugfrei miteinander verbunden und gelöst werden können. In diesem Zusammenhang kann vorgesehen sein, dass die Anschlusselementen und Gegenanschlusselementen so ausgebildet sind, dass sie miteinander verrastet oder verschraubt werden können. Die Anschlusselemente und/oder Gegenanschlusselemente können zudem so ausgebildet sein, dass sie von einer eingefahrenen Stellung in eine ausgefahrene Stellung überführt werden können, beispielsweise ausgeklappt werden können.

Im Zusammenhang mit der möglichen Innenausstattung der Raumzelle, der Möglichkeit der Anbindung der Kabel und Leitungen an elektrische Elemente und Installationen der Raumzelle, dem konstruktiven Detailaufbau der Wände, der Verbindung der Bestandteile der Raumzelle, Verbindung der Steigleitungen und/oder Kabelrohre benachbarter Raumzellen und generell dem Aufbau der Raumzelle, abgesehen von der beschriebenen Konstruktion des Schachtbereich und seiner Elemente, kann auf die Offenbarung der EP 3 480 380 A1 verwiesen werden.

Vor dem eingangs genannten Hintergrund betrifft die Erfindung ferner ein Gebäude umfassend wenigstens zwei direkt übereinander gestapelte erfindungsgemäße Raumzellen, die derart gestapelt sind, dass die Bereiche der Absätze der gestapelten Raumzellen miteinander fluchten.

Bei der Errichtung eines mehrgeschossigen Gebäudes unter Verwendung der Raumzellen kann vorgesehen sein, die Steigleitungen angrenzender Stockwerke mit vorzugsweise flexiblen Verbindungsschläuchen oder -rohren zu verbinden. Es kann vorgesehen sein, dass die Verbindungselemente nur einseitig an den Unterseiten der Steigleitungen angeschlossen sind.

Vorzugsweise handelt es sich bei dem Gebäude um ein mehrgeschossiges Gebäude mit mehr als zwei, vorzugsweise mehr als fünf und weiter vorzugsweise mehr als acht Stockwerken. In derartigen sogenannten Mid-High-Rise-Gebäuden ist die erfindungsgemäße Raumzelle durch die lastabtragenden Eigenschaften der Brettsperrholzwände besonders geeignet.

Weitere Einzelheiten und Vorteile der Erfindung ergeben sich aus dem nachfolgend anhand der Figuren beschriebenen Ausführungsbeispiel. In den Figuren zeigen:
- Figur 1:: eine Ansicht auf die offengelegten Steigschächte zweier übereinander gestapelter Raumzellen in einer Ausführungsform der Erfindung; und
- Figur 2:: eine Detailansicht auf den Bereich des Absatzes, wobei in der Darstellung gegenüber der Figur 1 Steigleitungen und Kabelrohre ergänzt wurden.

Figur 1 zeigt eine Ansicht auf die offengelegten Steigschächte 10 zwei übereinander gestapelter Raumzellen 100 gemäß einer Ausführungsform der Erfindung.

Die Steigschächte 10 befinden sich an einer Seite der Raumzellen 100 und verlaufen über deren ganze Breite, d.h. von einer Seitenwand 101 zur gegenüberliegenden Seitenwand 101 der Raumzellen 10. Eine weitere Seitenwand, welche die Steigschächte 10 eigentlich nach hinten begrenzt, ist in der Figur nicht dargestellt, um den Blick auf die Schächte 10 nicht zu versperren. Jeder der Schächte 10 ist also durch drei Seitenwände 101 und eine Schachtwand 102 begrenzt.

Bei den tragenden Bestandteilen der Seitenwände 101 handelt es sich um Brettsperrholzplatten. Die Brettsperrholzplatten können einseitig oder beidseitig beschichtet oder verkleidet sein, um die Seitenwände 101 zu bilden. Durch die Verwendung von stabilen Brettsperrholzelementen in den Seitenwänden 101 ist die Raumzelle insgesamt lastabtragend ausgebildet und hält einer vertikalen Belastung durch eine Gewichtskraft stand, die mindestens dem achtfachen ihres Eigengewichts entspricht.

Durch diese lastabtragenden Eigenschaften ist eine Stapelung von acht oder auch mehr als acht Raumzellen in einem mehrstöckigen Gebäude möglich.

In Figur 1 ist der untere Bereich des Schachtbereichs 10 der oberen Raumzelle 100 und der obere Bereich des Schachtbereichs 10 der unteren Raumzelle 100 gezeigt. Die Schachtbereiche 10 beider Raumzellen 100 sind insgesamt identisch ausgebildet, sodass der untere Bereich des Schachtbereichs 10 der unteren Raumzelle 100 konstruktiv dem gezeigten unteren Bereich des Schachtbereichs 10 der oberen Raumzelle 100 entspricht und der obere Bereich des Schachtbereichs 10 der oberen Raumzelle 100 konstruktiv dem gezeigten oberen Bereich des Schachtbereichs 10 der unteren Raumzelle 100 entspricht.

Die Schachtwand 102 trennt den Schachtbereich 10 vom Nutzraum der jeweiligen Raumzelle ab. Die Schachtwand 102 und die den Schachtbereich 10 begrenzenden Bereiche der Seitenwände 101 weisen eine vollflächige Brandschutzbekleidung in Form von beispielsweise Gipskartonplatten oder eines Brandschutzanstrichs bzw. einer Brandschutzimprägnierung auf.

Der Schachtbereich 10 der oberen Raumzelle 100 ist unten durch einen Schachtboden 11 begrenzt. Der Schachtboden 11 befindet sich auf Niveau des Bodens der Raumzelle 100. Die Steigschächte 10 durchlaufen die Raumzellen von unten bis oben.

Der Schachtboden 11 der oberen Raumzelle 100 weist einen stufenförmigen Absatz 20 auf, der eine vertikale Steigfläche 21 und eine horizontale Deckfläche 22 umfasst. Der Absatz 20 ragt ausgehend vom Niveau des Schachtbodens 11 nach oben in den Schachtbereich 10 der oberen Raumzelle 100 hinein. Der Absatz 20 stützt sich an seiner in der Figur 1 linken Seite an der Seitenwand 101 der Raumzelle 100 ab, sodass nur eine vertikale Steigfläche 21 vorgesehen ist. In der durch den Absatz 20 aus dem Schachtbereich 10 ausgeklammerten Einwölbung ist ein Hohlraum 30 definiert, der nach unten hin offen ist.

Der Schachtbereich 10 der unteren Raumzelle 100 ist nach oben hin offen, und somit zum Hohlraum 30 der darüber liegenden Raumzelle 100 hin offen.

Wie dies aus der Detailansicht der Figur 2 zu erkennen ist, welche den Übergangsbereich zwischen den Raumzellen 100 und insbesondere den Bereich des Absatzes 20 zeigt, sind in den Schachtbereichen 10 mehrere zueinander korrespondierende Steigleitungen 40 und Kabelrohre 50 zur Aufnahme von Kabeln untergebracht. Diese müssen nach dem Stapeln der Raumzellen 100 zusammengeschlossen werden, um durchgehende Leitungen bzw. Rohre zu bilden, die von einem Stockwerk des Gebäudes zum nächsten Stockwerk des Gebäudes laufen. Die Steigleitungen 40 können als Wasserleitungen oder Lüftungsleitungen dienen. Die Kabelrohre 50 können elektrische Kabel und Datenkabel umschließen.

Wie in Figur 2 ersichtlich ist, dringen die Steigleitungen 40 und Kabelrohre 50 an der Unterseite der oberen Raumzelle 100 durch die horizontale Deckfläche 22 des Absatzes 20 in den Hohlraum 30 ein und enden dort an einer Stelle leicht oberhalb des Niveaus des Bodens der oberen Raumzelle 100. An den Durchdringungspunkten der Steigleitungen 40 und Kabelrohre 50 durch die horizontale Deckfläche 22 sind Brandschutzmanschetten 60 vorgesehen.

Wie in Figur 2 ferner ersichtlich ist, stehen die Steigleitungen 40 und Kabelrohre 50 an der Oberseite der unteren Raumzelle 100 nach oben aus dem Schachtbereich 10 und ragen somit über das Niveaus der unteren Raumzelle 100 hinaus. Sie enden im Hohlraum 30 unter dem Absatz 20 der oberen Raumzelle 100 an genau der Stelle, an welcher die korrespondierenden Steigleitungen 40 und Kabelrohre 50 der oberen Raumzelle 100 enden.

Die korrespondierenden Steigleitungen 40 und Kabelrohre 50 sind an den Treffpunkten anhand korrespondierender Anschlusselemente 41 bzw. 51 verbunden, bei denen es sich um verrastbaren Hülsen und Flanschelemente handeln kann.

Um den Zugang zum Schacht für mögliche Wartungsarbeiten zu ermöglichen, können Wartungsöffnungen in der Schachtwand 102 oder einem den Schachtbereich 10 begrenzenden Bereichen einer Seitenwand 101 vorgesehen sein. Vorzugsweise befindet sich zumindest eine Wartungsöffnung in den Wandabschnitten, die den Hohlraum 30 begrenzen.

Anhand der erfindungsgemäßen Ausbildung der Schachtbereiche 10 kann erreicht werden, dass die Schachtbereiche 10 einzelner übereinander gestapelter Raumzellen 100 durch die Schachtböden 11, Steigflächen 21 und Deckflächen 22 der Absätze 20 mit Blick auf eine Schall- und Brandausbreitung horizontal entkoppelt sind. Durch den zur unteren Raumzelle 100 hin offenen Hohlraum 30 innerhalb des Absatzes 20 wird erreicht, dass nach dem Aufeinandersetzen der benachbarten Raumzellen 100 ein im neuen Geschoss liegender Freiraum verbleibt, in dem Leitungen 40 und Rohre 50 der übereinanderliegenden Raumzellen 100 in einfacher Weise verbunden werden können. Der Hohlraum 30 unter dem Absatz 20 der oberen Raumzelle 100 bildet dabei eine Art Fortsatz des Schachtbereichs 10 der unteren Raumzelle 100.

## Patentansprüche

1. Raumzelle (100) zur Verwendung bei der Errichtung von Gebäuden in Systembauweise, die einen Boden und Seitenwände (101) aufweist, zwischen denen ein Nutzbereich eingeschlossen ist, wobei es sich bei den tragenden Bestandteilen einiger und vorzugsweise aller Seitenwände (101) um Brettsperrholzplatten handelt, und wobei die Raumzelle (100) einen Schachtbereich (10) aufweist, durch den Kabel und Leitungen (40) von unten nach oben durch die Raumzelle (100) geführt werden können,
**dadurch gekennzeichnet,**
**dass** der Schachtbereich (10) unten durch einen Schachtboden (11) oder oben durch eine Schachtdecke begrenzt ist, wobei der Schachtboden oder die Schachtdecke einen stufenförmigen Absatz (20) aufweist und im Bereich des Absatzes (20) nach oben bzw. unten in den Schachtbereich (10) hinein ragt, wobei in der durch den Absatz (20) aus dem Schachtbereich (10) ausgeklammerten Einwölbung ein Hohlraum (30) definiert ist.

2. Raumzelle nach Anspruch 1, **dadurch gekennzeichnet, dass** der Schachtbereich unten durch einen Schachtboden (11) begrenzt ist, wobei der Schachtboden (11) den stufenförmigen Absatz (20) aufweist und im Bereich des Absatzes (20) nach oben in den Schachtbereich (10) hinein ragt.

3. Raumzelle nach einem der vorhergehenden Ansprüche, **dadurch gekennzeichnet, dass** der Schachtbereich (10) im Falle von dessen Begrenzung nach unten durch einen Schachtboden (11) nach oben hin offen und im Falle von dessen Begrenzung nach oben durch eine Schachtdecke nach unten hin offen ist.

4. Raumzelle nach einem der vorhergehenden Ansprüche, **dadurch gekennzeichnet, dass** sich der Schachtboden (11) abgesehen vom Absatz (20) auf Niveau des Bodens der Raumzelle (100) befindet.

5. Raumzelle nach einem der vorhergehenden Ansprüche, **dadurch gekennzeichnet, dass** die Raumzelle (100) lastabtragend ausgebildet ist und einer vertikalen Belastung durch eine Gewichtskraft standhält, die mehr als dem doppelten, vorzugsweise mehr als dem fünffachen und weiter vorzugsweise mehr als dem achtfachen ihres Eigengewichts entspricht.

6. Raumzelle nach einem der vorhergehenden Ansprüche, **dadurch gekennzeichnet, dass** der Schachtbereich (10) mehrere Steigleitungen (40) und/oder Kabelrohre (50) zur Aufnahme von Kabeln aufweist, wobei die Steigleitungen (40) und/oder Kabelrohre (50) den Schachtbereich (10) im Bereich des Absatzes (20) durchlaufen.

7. Raumzelle nach Anspruch 6, **dadurch gekennzeichnet, dass** die Steigleitungen (40) und/oder Kabelrohre (50) den Absatz nach außen durchdringen und im Hohlraum (30) Anschlusselemente (41, 51) zur Verbindung mit Steigleitungen (40) und/oder Kabelrohren (50) einer benachbarten Raumzelle (100) aufweisen.

8. Raumzelle nach Anspruch 7, **dadurch gekennzeichnet, dass** an den Enden der Steigleitungen (40) und/oder Kabelrohre (50) Gegenanschlusselemente (41, 51) vorgesehen sind, die zu den Anschlusselementen (41, 51) im Hohlraum korrespondieren, wobei vorzugsweise vorgesehen ist, dass die Steigleitungen (40) und/oder Kabelrohre (50) bzw. deren Anschlusselement (41, 51) oben aus dem Schachtbereich (10) nach außen und über das Niveau der Raumzelle (100) hinaus ragen, oder von einer eingefahrenen Stellung, in der dies nicht der Fall ist, in eine ausgefahrene Stellung bewegt werden können, in der dies der Fall ist.

9. Raumzelle nach Anspruch 8, **dadurch gekennzeichnet, dass** die Anschlusselemente (41, 51) und Gegenanschlusselemente (41, 51) ausgebildet sind, reversibel und vorzugsweise werkzeugfrei miteinander verbunden und gelöst zu werden.

10. Gebäude umfassend wenigstens zwei direkt übereinander gestapelte Raumzellen (100) nach einem der vorhergehenden Ansprüche, **dadurch gekennzeichnet, dass** die Raumzellen (100) derart gestapelt sind, dass die Bereiche der Absätze (20) der gestapelten Raumzellen (100) miteinander fluchten.

11. Gebäude nach Anspruch 10, **dadurch gekennzeichnet, dass** es sich bei dem Gebäude um ein mehrgeschossiges Gebäude mit mehr als zwei, vorzugsweise mehr als fünf und weiter vorzugsweise mehr als acht Stockwerken handelt.

## Claims

1. A room cell (100) for use in the modular construction of buildings, which comprises a base plate and side walls (101) enclosing a usable interior space, wherein the load-bearing components of some and preferably all side walls (101) are formed by panels of cross-laminated timber, and wherein the room cell (100) comprises a duct (10) for accommodating cables and pipes (40) passing through the room cell (100) from top to bottom,
**characterized in that,**
the duct (10) is confined on its bottom by a duct floor (11) or on its top by a duct ceiling, wherein the duct floor or the duct ceiling comprise a step (20) projecting upwards or downwards, respectively, into the duct (10), wherein a free volume is defined in a recess (30) that is carved out from the duct (10) by the step (20).

2. The room cell according to claim 1, **characterized in that** the duct (10) is confined on its bottom by a duct floor (11), wherein the duct floor (11) comprises the step (20) projecting upwards into the duct (10).

3. The room cell according to any preceding claim, **characterized in that** the duct (10) has an open top in case it is confined on its bottom by a duct floor (11) or has an open bottom in case it is confined on its top by a duct ceiling.

4. The room cell according to any preceding claim, **characterized in that** the duct floor (11), apart from the step (20), and the base plate of the room cell (100) are at the same level.

5. The room cell according to any preceding claim, **characterized in that** the room cell (100) has load-bearing properties and is able to withstand a vertical load corresponding to more than double of its own weight, preferably more than five times its own weight and more preferably more than eight times ist own weight.

6. The room cell according to any preceding claim, **characterized in that** the duct (10) accomodates a plurality of standpipes (40) and/or cable pipes (50) for housing cables, wherein the standpipes (40) and/or cable pipes (50) pass through the duct (10) in the region of the step (20).

7. The room cell according to claim 6, **characterized in that** the standpipes (40) and/or cable pipes (50) penetrate to the outside through the step and comprise connection elements (41, 51) for connection to standpipes (40) and/or cable pipes (50) of an adjacent room cell (100) in the recess (30).

8. The room cell according to claim 7, **characterized in that** the ends of the standpipes (40) and/or cable pipes (50) comprise mating connection elements that correspond to the connection elements (41, 51) within the recess (30), wherein preferably the standpipes (40) and/or cable pipes (50) or their mating connection elements (41, 51) protrude from the duct (10) and extend beyond the height of the room cell (100), or can be moved between a retracted position, where this is not the case, to an extended position, where this is the case.

9. The room cell according to claim 8, **characterized in that** the connection elements (41, 51) and mating connection elements (41, 51) are configured to form a reversible connection, preferably to be connected and disconnected without the use of tools.

10. A building comprising at least two room cells (100) according to any preceding claim stacked directly on top of each other, **characterized in that** the room cells (100) are stacked such that the areas of the steps (20) of the room cells (100) are in alignment.

11. The building of claim 10, **characterized in that** the building is a mulitlevel building comprising more than two, preferably more than five and further preferably more than eight levels.

## Revendications

1. Module de pièce (100) destiné à être utilisé lors de l'édification de bâtiments dans un mode de construction modulaire, qui présente un plancher et des parois latérales (101), entre lesquels une zone utilisable est enfermée, dans lequel les composants de support de certaines et de préférence de toutes les parois latérales (101) sont des panneaux de contreplaqué de planches, et dans lequel le module de pièce (100) présente une zone de gaine (10), à travers laquelle des câbles et des colonnes (40) peuvent être guidés du bas vers le haut à travers le module de pièce (100),
**caractérisé en ce**
**que** la zone de gaine (10) est délimitée en bas par un plancher de gaine (11) ou en haut par un plafond de gaine, dans lequel le plancher de gaine ou le plafond de gaine présente un épaulement (20) étagé et dépasse à l'intérieur de la zone de gaine (10) vers le haut ou le bas dans la zone de l'épaulement (20), dans lequel un espace creux (30) est défini dans le bombement concave exclu de la zone de gaine (10) par l'épaulement (20).

2. Module de pièce selon la revendication 1, **caractérisé en ce que** la zone de gaine est délimitée en bas par un plancher de gaine (11), dans lequel le plancher de gaine (11) présente l'épaulement (20) étagé et dépasse à l'intérieur de la zone de gaine (10) vers le haut dans la zone de l'épaulement (20).

3. Module de pièce selon l'une quelconque des revendications précédentes, **caractérisé en ce que** la zone de gaine (10) est ouverte vers le haut dans le cas de sa délimitation vers le bas par un plancher de gaine (11) et est ouverte vers le bas dans le cas de sa délimitation vers le haut par un plafond de gaine.

4. Module de pièce selon l'une quelconque des revendications précédentes, **caractérisé en ce que** le plancher de gaine (11) se trouve, abstraction faite de l'épaulement (20), au niveau du plancher du module de pièce (100).

5. Module de pièce selon l'une quelconque des revendications précédentes, **caractérisé en ce que** le module de pièce (100) est réalisé de manière à supporter la charge et résiste à une contrainte verticale par une force liée au poids, qui correspond à plus de 2 fois, de préférence à plus de 5 fois et par ailleurs de préférence à plus de 8 fois son propre poids.

6. Module de pièce selon l'une quelconque des revendications précédentes, **caractérisé en ce que** la zone de gaine (10) présente plusieurs colonnes montantes (40) et/ou chemins de câbles (50) destinés à recevoir des câbles, dans lequel les colonnes montantes (40) et/ou les chemins de câbles (50) traversent la zone de gaine (10) dans la zone de l'épaulement (20).

7. Module de pièce selon la revendication 6, **caractérisé en ce que** les colonnes montantes (40) et/ou les chemins de câbles (50) traversent vers l'extérieur l'épaulement et présentent dans l'espace creux (30) des éléments de raccordement (41, 51) destinés à être reliés à des colonnes montantes (40) et/ou des chemins de câbles (50) d'un module de pièce (100) voisin.

8. Module de pièce selon la revendication 7, **caractérisé en ce que** sont prévus sur les extrémités des colonnes montantes (40) et/ou des chemins de câbles (50) des contre-éléments de raccordement (41, 51) qui correspondent aux éléments de raccordement (41, 51) dans l'espace creux, dans lequel il est prévu de préférence que les colonnes montantes (40) et/ou les chemins de câbles (50) ou leur élément de raccordement (41, 51) dépassent en haut hors de la zone de gaine (10) vers l'extérieur et au-delà du niveau du module de pièce (100) ou puissent être déplacés depuis une position rentrée, dans laquelle tel n'est pas le cas, dans une position sortie, dans laquelle tel est le cas.

9. Module de pièce selon la revendication 8, **caractérisé en ce que** les éléments de raccordement (41, 51) et les contre-éléments de raccordement (41, 51) sont réalisés pour être reliés les uns aux autres et détachés de manière réversible et de préférence sans outil.

10. Bâtiment comprenant au moins deux modules de pièce (100) selon l'une quelconque des revendications précédentes empilés directement l'un au-dessus de l'autre, **caractérisé en ce que** les modules de pièce (100) sont empilés de telle manière que les zones des épaulements (20) des modules de pièce (100) empilés sont alignées les unes avec les autres.

11. Bâtiment selon la revendication 10, **caractérisé en ce que** le bâtiment est un bâtiment à plusieurs étages avec plus de 2, de préférence plus de 5 et par ailleurs de préférence plus de 8 étages.
